# EUROPÄISCHE PATENTSCHRIFT

(11) **EP 0 876 466 B1**
(45) Veröffentlichungstag und Bekanntmachung des Hinweises auf die Patenterteilung: **29.09.2004**
(21) Anmeldenummer: 96938994.9
(22) Anmeldetag: 08.11.1996
(51) Int. Cl.: C11D 3/40, C11D 17/06

(54) **WASCH- UND REINIGUNGSMITTEL, DAS EIN FARBIGES TEILCHEN ENTHÄLT**
WASHING AND CLEANING COMPOSITION COMPRISING COLOURED PARTICLE
COMPOSITION DE LAVAGE ET DE NETTOYAGE COMPRENANT UNE PARTICULE COLOREE

(30) Priorität: 17.11.1995 DE 19542830
(43) Veröffentlichungstag der Anmeldung: 11.11.1998
(73) Patentinhaber: Henkel Kommanditgesellschaft auf Aktien, 40589 Düsseldorf-Holthausen (DE)
(72) Erfinder: SCHAMBIL, Fred, D-40789 Monheim (DE); SMULDERS, Eduard, D-40724 Hilden (DE)
(86) Internationale Anmeldenummer: PCT/EP1996/004896
(87) Internationale Veröffentlichungsnummer: WO 1997/019163

(56) Entgegenhaltungen:
- BE-A- 672 685
- JP-A- 5 025 493
- US-A- 3 355 392
- US-A- 3 519 054
- PATENT ABSTRACTS OF JAPAN vol. 013, no. 336 (C-623), 27.Juli 1989 & JP 01 113499 A (LION CORP;OTHERS: 01), 2.Mai 1989,
- PATENT ABSTRACTS OF JAPAN vol. 013, no. 336 (C-623), 27.Juli 1989 & JP 01 113500 A (LION CORP;OTHERS: 01), 2.Mai 1989,

## Beschreibung

Die vorliegende Erfindung betrifft ein Wasch- und Reinigungsmittel, das ein farbiges Teilchen enthält, und ein Verfahren zum Waschen von Textilien unter Einsatz eines derartigen Mittels.

Universalwaschmittel enthalten teilweise Färbemittel in Form von Sprenkeln. Häufig verwendete Farbtöne sind grün und blau. Die Färbemittel dienen z.B. dazu, die Vergilbung von gewaschenen Geweben zu kompensieren oder um die Teilchen zu färben und die Waschmittel für den Verbraucher ansprechender zu gestalten. Die eingesetzten Färbemittel sollten ausreichend alkali- und hitzebeständig sein und die Wäsche auch nach Mehrfachwäschen nicht anfärben. Ein früher häufig verwendetes Färbemittel ist Ultramarinblau.

In der DE-A-17 94 180 wird z.B. ein körniges Blautönergemisch beschrieben, das als Färbemittel Ultramarinblau in Kombination mit einem wasserlöslichen anorganischen hydratisierbaren alkalischen Salz und speziellen kationischen quaternären Ammoniumverbindungen enthält.

In der europäischen Patentanmeldung 0 138 410 wird ein Verfahren zur Herstellung von gefärbtem Waschmittelpulver beschrieben, worin ein teilchenförmiges Färbemittel beispielsweise in einer Förderschnecke mit einem Waschmittelpulver intensiv vermischt wird und so ein gefärbtes Waschmittelpulver erhalten werden kann. Als Färbemittel werden Ultramarinblau, Duasyn Acid Blau und Polar Brilliant Blau eingesetzt.

In US-A-3,519,054 wird ein Verfahren zur Herstellung von mehrfarbigen teilchenförmigen Produkten beschrieben, worin zwei Flüssigkeitsströme in Form von Tröpfchen im Gegenstrom getrocknet werden und einem oder beiden Flüssigkeitsströmen jeweils ein Färbemittel zugesetzt wird, wobei die Tröpfchen in getrocknete, mehrfarbige Teilchen überführt werden. Als Färbemittel wird beispielsweise Ultramarinblau eingesetzt. Als weitere Beispiele werden u. a. Phthalocyanin Blau, Indigo, Rhodamin-Pigment, Azo Rubin, Chrom-Orange, Alizarin, Indanthren Gelb, Phthalocyanin Grün, Wollviolett oder Anthrachinon Violett genannt.

Die japanischen Patentanmeldungen JP-A-1113499 und JP-A-1113500 beschreiben farbige Teilchen, enthaltend Builder, Tensid und wasserlösliche Farbstoffe, die während des Waschens oxidativ zerstört werden. Die japanische Patentanmeldung JP-A-5025493 beschreibt farbige Teilchen, enthaltend Builder und wasserlösliche Farbstoffe, die während des Waschens oxidativ zerstört werden. Die US-amerikanische Patentschrift US-A-3 355 392 beschreibt farbige Teilchen, enthaltend Builder, Tensid, Bleichmittel und wasserlösliche Farbstoffe, die während des Waschens oxidativ zerstört werden.

Aus dem Stand der Technik sind pulverförmige Waschmittel bekannt, die im Pulver farbige, meistens grüne oder blaue, Sprenkel enthalten. Bei den gefärbten Teilchen handelt es sich häufig um angefärbte Waschmittelzusätze, wie z.B. Bleichaktivatorteilchen.

In den letzten Jahren sind die Hersteller von Lebensmitteln, Haushaltsgegenständen etc. dazu übergegangen, ihre Produkte entsprechend den ästhetischen Anforderungen der Verbraucher einzufärben. Zu diesen Produkten zählen auch medizinische Hilfsmittel, die früher hauptsächlich in Hautfarben angeboten wurden. Es wird davon ausgegangen, daß farbige Produkte für den Verbraucher ansprechender sind.

Das Anwenden von gefärbtem Waschmittelpulver ist jedoch mit Schwierigkeiten verbunden. Von den Im Stand der Technik genannten Färbemitteln ist bekannt, daß sie die Textilien insbesondere bei höheren Temperaturen zumindest in gewissem Umfang anfärben. Üblicherweise werden in der Praxis nur die blauen Färbemittel eingesetzt, die die Vergilbung der Wäsche kompensieren. Sie sind in den Waschmitteln üblicherweise in solchen Konzentrationen enthalten, daß auch bei Mehrfachwäschen keine unerwünscht starke Blautönung oder Verfärbung auftritt, In diesen Konzentrationen sind die Waschmittel bzw, die in die Waschmittelpulver einzuarbeitenden Teilchen, kaum bzw. nur sehr schwach gefärbt, bzw. die Konzentration der Färbemittel in den gefärbten Teilchen ist so gering, daß sie nur schwach im Pulver zu sehen sind. Eine kräftige Färbung der Waschmittelpulver bzw. größerer in die Waschmittel einzuarbeitender Teilchen kann mit den aus dem Stand der Technik bekannten Färbemitteln nicht ohne die genannten Nachteile erreicht werden.

Der vorliegenden Erfindung liegt demgemäß die Aufgabe zugrunde, ein durch die Einarbeitung eines geeigneten gefärbten Teilchens gefärbtes Wasch- und Reinigungsmittel zur Verfügung zu stellen, das eine kräftige Färbung aufweist, aber bei den Anwendungskonzentrationen die Wäsche auch nach Mehrfachwäschen nicht anfärbt.

Gegenstand der vorliegenden Erfindung ist ein tensid-, builder und bleichmittelhaltiges Wasch- und Reinigungsmittel, das ein farbiges Teilchen, enthaltend ein Färbemittel, welches im Waschprozeß teilweise oder vollständig oxidativ zerstört wird, enthält, und dadurch gekennzeichnet ist, daß das farbige Teilchen Tensid sowie gegebenenfalls Builder, Bleichmittel und/oder Bleichaktivator enthält.

Im Sinne dieser Erfindung sind für die Einarbeitung in ein Wasch- und Reinigungsmittel geeignete farbige Teilchen solche, die neben dem Färbemittel mindestens ein Tensid and optional Komponente einthalten wie in Anspruch 1 beschrieben. Die Teilchen können alle Inhaltsstoffe des Wasch- oder Reinigungsmittels enthalten oder als sog. Compound vorliegen, d.h. einzelne oder mehrere Komponenten in vorkonfektionierter Form enthalten. Es kann sich um über einen Trockenturm sprühgetrocknete oder durch Agglomerieren oder Strangpressen erhaltene Teilchen handeln. Es können auch Farbmischungen eingesetzt werden, die neben den oxidativ zerstörbaren Färbemitteln für Wasch- und Reinigungsmittel geeignete blaue Farbstoffe, die als Blautöner zur Kompensation der Vergilbung gewaschener Gewebe dienen, enthalten.

Überraschenderweise wurde festgestellt, daß die farbigen Teilchen als Bestandteile von Universalwaschmittel oder als Universalwaschmittel selbst eingesetzt werden können und trotz ihrer intensiven Färbung als Feststoff sich in der Waschlauge sehr schnell entfärben und auch bei hohen Waschtemperaturen an die Wäsche keine Farbe abgeben.

Als Färbemittel eignen sich alle Färbemittel, die im Waschprozeß oxidativ zerstört werden können sowie Mischungen dieser mit geeigneten blauen Farbstoffen, sog. Blautönern. Es hat sich als vorteilhaft erwiesen, Färbemittel einzusetzen, die in Wasser oder bei Raumtemperatur flüssigen organischen Substanzen löslich sind. Als organische Substanzen werden vorzugsweise flüssige nichtionische Tenside eingesetzt, da diese gleichzeitig einen Beitrag zur Waschleistung bringen. Geeignet sind beispielsweise anionische Färbemittel, z.B. anionische Nitrosofarbstoffe. Ein mögliches Färbemittel ist beispielsweise Naphtholgrün (Colour Index Teil 1: Acid Green 1; Teil 2: 10020), das als Handelsprodukt beispielsweise als Basacid® Grün 970 von der Fa. BASF, Ludwigshafen erhältlich ist, sowie Mischungen dieser mit geeigneten blauen Farbstoffen.

Um eine Zersetzung des Färbemittels bereits bei der Lagerung auszuschließen, ist es vorteilhaft, wenn das Färbemittel bei Temperaturen bis 40°C stabil ist. Die Stabilität der die farbigen Teilchen enthaltenen Mittel kann durch einen möglichst geringen Wassergehalt erhöht werden. Besonders bevorzugt ist es, wenn die Färbemittel in Gegenwart von Wasser bereits zu einem gewissen Umfang mit Luftsauerstoff oder mit im Wasser vorliegendem Sauerstoff reagieren. In diesem Fall kann auf die Anwesenheit von Bleichmitteln verzichtet werden, was besonders für Feinwaschmittel vorteilhaft ist. Die Färbemittel sollten möglichst keine Substantivität gegenüber Textilfasern aufweisen, so daß sie nicht anfärben. Sollten die Färbemittel doch mit den Textilfasern reagieren, so sollte die auf die Textilien aufgezogene Farbe auch durch Reaktion mit dem Oxidationsmittel zerstört werden, so daß eine Anfärbung der Textilien, insbesondere über mehrere Waschzyklen, vermieden wird.

Die oxidative Reaktion der Färbemittel mit einem Oxidationsmittel sollte möglichst schnell sein, so daß sich das Färbemittel zersetzt, sobald es mit dem Oxidationsmittel in Kontakt kommt. Kommen die farbigen Teilchen mit Wasser in Kontakt, so bildet sich in der Regel zuerst eine gefärbte Waschlauge, die vom Bleichmittel, das sich bei Kontakt mit Wasser ebenfalls löst, innerhalb kurzer Zeit entfärbt wird. Die gefärbte Waschlauge wird bei 60°C bevorzugt innerhalb von 5 bis 10 Min. nach dem Lösen in Wasser bis zu einem Grad von mindestens 50 %, besonders bevorzugt mindestens 80 %, insbesondere mindestens 90 % entfärbt. Der Grad der oxidativen Zersetzung des Färbemittels kann beispielsweise Ober Extinktionsmessungen bestimmt werden, indem die Extinktion E₀ der Waschlauge mit einer bekannten Konzentration c₀ an Färbemittel und die Extinktion E₁ der Waschlauge nach einer definierten Zeit gemessen wird. Aus den ermittelten Extinktionswerten kann die noch vorliegende Menge co an Färbemittel aus dem Lambert-Beer'schen Gesetz berechnet werden. Die Geschwindigkeit der Oxidation des Färbemittels sollte um so größer sein, je höher die Substantivität gegenüber dem Waschgut ist.

Die erfindungsgemäßen Wasch- und Reinigungsmittel, die diese Teilchen enthalten, zeigen vorzugsweise eine so geringe Substantivität gegenüber Textilien, daß nach 25 Waschzyklen bei Baumwolltextilien, die einen Weißgrad nach Ganz über 200 aufweisen, die Farbabweichungszahl nach Ganz/Griesser zwischen -1,5 bis ≤ 2,5 liegt.

Als Oxidationsmittel kommen beispielsweise die üblicherweise in den Wasch- und Reinigungsmitteln als Bleichmittel vorliegenden Substanzen in Betracht. Zu diesen zählen insbesondere die in Wasser H₂O₂ liefernden Verbindungen. Unter diesen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Um das Färbemittel möglichst vollständig und in dem voranstehend genannten Zeitraum zu entfärben, sollte das Oxidationsmittel in einer ausreichenden Menge vorliegen. Das Färbemittel und das Oxidationsmittel können in einem Gewichtsverhältnis bis etwa 1 zu 10⁴, vorzugsweise 1 : 100 bis 8 x 10³ vorliegen, wobei die Menge an Oxidationsmittel möglichst gering gehalten werden sollte, um die Farben der Textilien zu schonen.

Das Wasch- und Reinigungsmittel kann ein Universal-, ein Color- oder ein Feinwaschmittel sein. Ist das Mittel ein Feinwaschmittel, so sollte es, sofern das Färbemittel nicht in Gegenwart von Wasser bereits durch Sauerstoff oxidiert wird, neben dem zur Oxidation des Färbemittels erforderlichen Bleichmittel keine weiteren Bleichmittel enthalten.

In Wasch- und Reinigungsmitteln, in denen die Bleichmittel auch zur Waschkraft beitragen sollen, wie zum Entfernen von bleichbaren Anschmutzungen, beträgt der Gehalt an Bleichmitteln insgesamt vorzugsweise 5 bis 30 Gew.-% und insbesondere 10 bis 25 Gew.-%..

Die Wirkung der Oxidations- bzw. Bleichmittel kann durch Zusatz von sog. Bleichaktivatoren erhöht werden. Diese werden üblicherweise in Bleichmittel-haltige Wasch- und Reinigungsmittel eingearbeitet, um beim Waschen bei Temperaturen von 60 °C und darunter eine verbesserte Bleichwirkung zu erreichen. Beispiele für Bleichaktivatoren sind mit H₂O₂ organische Persäuren bildende N-Acyl- bzw. O-Acyl-Verbindungen, vorzugsweise N,N'tetraacylierte Diamine, Alkanoyloxybenzolsulfonate, wie iso- und n-Nonanoyloxybenzolsulfonate, ferner Carbonsäureanhydride und Ester von Polyolen wie Glucosepentaacetat. Weitere bekannte Bleichaktivatoren sind acetylierte Mischungen aus Sorbitol und Mannitol, wie sie beispielsweise in der europäischen Patentanmeldung EP-A-0 525 239 beschrieben werden. Der Gehalt der bleichmittelhaltigen Mittel an Bleichaktivatoren liegt in dem üblichen Bereich, vorzugsweise zwischen 1 und 10 Gew.-% und insbesondere zwischen 2 und 8 Gew.-%. Besonders bevorzugte Bleichaktivatoren sind N,N,N,N'-Tetraacetylethylendiamin (TAED), 1,5-Diacetyl-2,4-dioxo-Hexahydro-1,3,5-triazin (DADHT) und acetylierte Sorbitol-Mannitol-Mischungen (SORMAN®).

Die farbigen Teilchen enthalten die üblicherweise in Wasch- und Reinigungsmittel enthaltenen anionischen, nichtionische and/oder amphoteren Tenside und optional Builder Wie bereits beschrieben können die flüssigen nichtionischen Tenside gleichzeitig als Lösungsmittel für die Färbemittel eingesetzt werden.

Als Tenside können die farbigen Teilchen alle üblicherweise in Wasch- und Reinigungsmitteln eingesetzten Tenside enthalten.

Als anionische Tenside werden beispielsweise solche vom Typ der Sulfonate und Sulfate eingesetzt. Als Tenside vom Sulfonat-Typ kommen dabei vorzugsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonierung mit gasförmigem Schwefeltrioxid und anschließende alkalische oder saure Hydrolyse der Sulfonierungsprodukte enthält, in Betracht. Geeignet sind auch Alkansulfonate, die aus C₁₂-C₁₈-Alkanen beispielsweise durch Sulfochlorierung mit anschließender Hydrolyse bzw. Neutralisation gewonnen werden. Ebenso sind auch die Ester von α-Sulfofettsäuren (Estersulfonate), z.B. die α-sulfonierten Methylester der hydrierten Kokos-, Palmkern- oder Talgfettsäuren geeignet.

Geeignete Tenside vom Sulfat-Typ sind die Schwefelsäuremonoester aus primären Alkoholen natürlichen und synthetischen Ursprungs. Als Alk(en)ylsulfate werden die Alkali- und insbesondere die Natriumsalze der Schwefelsäurehalbester der C₁₂-C₁₈-Fettalkohole beispielsweise auf Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlänge bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges

Abbauverhalten besitzen wie die adäquaten Verbindungen auf der Basis von fettchemischen Rohstoffen. Aus waschtechnischem Interesse sind C₁₆-C₁₈-Alk(en)ylsulfate insbesondere bevorzugt. Dabei kann es insbesondere für maschinelle Waschmittel von Vorteil sein, C₁₆-C₁₈-Alk(en)ylsurfate in Kombination mit niedriger schmelzenden Aniontensiden, und insbesondere mit solchen Aniontensiden, die einen niedrigeren Krafftpunkt aufweisen und bei relativ niedrigen Waschtemperaturen von beispielsweise Raumtemperatur bis 40 °C eine geringe Kristallisierungsneigung zeigen, einzusetzen. In einer bevorzugten Ausführungsform der Erfindung enthalten die Mittel daher Mischungen aus kurzkettigen und langkettigen Fettalkylsulfaten, vorzugsweise C₁₂-C₁₈-Fettalkylsulfate bzw. Mischungen aus C₁₂-C₁₄-Fettalkylsulfaten oder C₁₂-C₁₈-Fettalkylsulfaten mit C₁₆-C₁₈-Fettalkylsulfaten und insbesondere C₁₂-C₁₆-Fettalkylsulfaten mit C₁₆-C₁₈-Fettalkylsulfaten. In einer weiteren bevorzugten Ausführungsform der Erfindung werden jedoch nicht nur gesättigte Alkylsulfate, sondern auch ungesättigte Alkenylsulfate mit einer Alkenylkettenlänge von vorzugsweise C₁₆ bis C₂₂ eingesetzt. Dabei sind insbesondere Mischungen aus gesättigten, überwiegend aus C₁₆ bestehenden sulfierten Fettalkoholen und ungesättigten, überwiegend aus C₁₈ bestehenden sulfierten Fettalkoholen bevorzugt, beispielsweise solche, die sich von festen oder flüssigen Fettalkoholmischungen des Typs HD-Ocenol® (Handelsprodukt der Anmelderin) ableiten. Dabei sind Gewichtsverhältnisse von Alkylsulfaten zu Alkenylsulfaten von 10:1 bis 1:2 und insbesondere von 5:1 bis 1:1 bevorzugt.

Auch die Schwefelsäuremonoester der mit 1 bis 6 Mol Ethylenoxid ethoxylierten geradkettigen oder verzweigten C₇-C₂₁-Alkohole, wie 2-Methyl-verzweigte C₉-C₁₁-Alkohole mit im Durchschnitt 3,5 Mol Ethylenoxid (EO) oder C₁₂-C₁₈-Fettalkohole mit 1 bis 4 EO, sind geeignet. Sie werden in Waschmitteln aufgrund ihres hohen Schaumverhaltens nur in relativ geringen Mengen, beispielsweise in Mengen von 1 bis 5 Gew.-% eingesetzt.

Weitere geeignete Aniontenside sind sulfierte Fettsäureglycerinester. Unter Fettsäureglycerinestern sind die Mono-, Di- und Triester sowie deren Gemische zu verstehen, wie sie bei der Herstellung durch Veresterung von einem Monoglycerin mit 1 bis 3 Mol Fettsäure oder bei der Umesterung von Trigliceriden mit 0,3 bis 2 Mol Glycerin erhalten werden. Bevorzugte sulfierte Fettsäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure. Geht man dabei von Fetten und Ölen, also natürlichen Gemischen unterschiedlicher Fettsäureglycerinester aus, so ist es erforderlich, die Einsatzprodukte vor der Sulfierung in an sich bekannter Weise mit Wasserstoff weitgehend abzusättigen, d.h. auf Iodzahlen kleiner 5, vorteilhafter kleiner 2 zu härten. Typische Beispiele geeigneter Einsatzstoffe sind Palmöl, Palmkernöl, Palmstearin, Olivenöl, Rüböl, Korianderöl, Sonnenblumenöl, Baumwollsaatöl, Erdnußöl, Leinöl, Lardöl oder Schweineschmalz. Aufgrund ihres hohen natürlichen Anteils an gesättigten Fettsäuren hat es sich jedoch als besonders vorteilhaft erwiesen, von Kokosöl, Palmkemöl oder Rindertalg auszugehen. Die Sulfierung der gesättigten Fettsäuren mit 6 bis 22 Kohlenstoffatomen oder der Mischungen aus Fettsäureglycerinestern mit Iodzahlen kleiner 5, die Fettsäuren mit 6 bis 22 Kohlenstoffatomen enthalten, erfolgt vorzugsweise durch Umsetzung mit gasförmigem Schwefeltrioxid und anschließender Neutralisierung mit wäßrigen Basen, wie sie in der internationalen Patentanmeldung WO-A-91/09009 angegeben ist. Die Sulfierprodukte stellen ein komplexes Gemisch dar, das Mono-, Di- und Triglyceridsulfonate mit α-ständiger und/oder innenständiger Sulfonsäuregruppierung enthält. Als Nebenprodukte bilden sich sulfonierte Fettsäuresalze, Glyceridsulfate, Glycerinsulfate, Glycerin und Seifen. Geht man bei der Sulfierung von gesättigten Fettsäuren oder gehärteten Fettsäureglycerinestergemischen aus, so kann der Anteil der α-sulfonierten Fettsäure-Disalze je nach Verfahrensführung durchaus bis etwa 60 Gew.-% betragen.

Weitere geeignete Aniontenside sind auch die Salze der Alkylsulfobernsteinsäure, die auch als Sulfosuccinate oder als Sulfobemsteinsäureester bezeichnet werden, und/oder Diester der Sulfobemsteinsäure mit Alkoholen, vorzugsweise Fettalkoholen und insbesondere ethoxylierten Fettalkoholen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen, die später beschrieben werden. Dabei sind wiederum Sulfosuccinate, deren Fettalkohol-Reste sich von ethoxylierten Fettalkoholen mit eingeengter Homologenverteilung ableiten, besonders bevorzugt. Ebenso ist es auch möglich, Alk(en)ylbemsteinsäure mit vorzugsweise 8 bis 18 Kohlenstoffatomen in der Alk(en)ylkette oder deren Salze einzusetzen.

Als weitere anionische Tenside kommen insbesondere Seifen in Betracht. Geeignet sind gesättigte Fettsäureseifen, wie die Salze der Laurinsäure, Myristinsäure, Palmitinsäure, Stearinsäure, hydrierte Erucasäure und Behensäure sowie insbesondere aus natürlichen Fettsäuren, z.B. Kokos-, Palmkern- oder Talgfettsäuren, abgeleitete Seifengemische. Insbesondere sind solche Seifengemische bevorzugt, die zu 50 bis 100 Gew.-% aus gesättigten C₁₂-C₂₄-Fettsäureseifen und zu 0 bis 50 Gew.-% aus Ölsäureseife zusammengesetzt sind.

Die synthetischen anionischen Tenside und Seifen können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mir 3 EO oder 4 EO, C₉-C₁₁-Alkohol mit 7 EO, C₁₃-C₁₅-Alkohole mit 3 EO, 5 EO, 7 EO oder 8 EO, C₁₂-C₁₈-Alkohol mit 3 EO, 5 EO oder 7 EO und Mischungen aus diesen, wie Mischungen aus C₁₂-C₁₄-Alkohol mit 3 EO und C₁₂-C₁₈-Alkohol mit 5 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO.

Außerdem können als weitere nichtionische Tenside auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht.

Der Oligomerisierungsgrad x, der die Verteilung von Mönoglykosiden und Oligoglykosiden angibt, ist eine beliebige Zahl zwischen 1 und 10, vorzugsweise liegt x bei 1,2 bis 1,4.

Als weitere nichtionische Tenside, die entweder als alleiniges nichtionisches Tensid oder in Kombination mit anderen nichtionischen Tensiden eingesetzt werden, sind alkoxylierte, vorzugsweise ethoxylierte oder ethoxylierte und propoxylierte Fettsäurealkylester zu nennen, vorzugsweise solche mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere geeignete Tenside sind Polyhydroxyfettsäureamide der Formel (I), in der R²-CO für einen aliphatischen Acylrest mit 6 bis 22 Kohlenstoffatomen, R³ für Wasserstoff, einen Alkyl- oder Hydroxyalkylrest mis 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhyroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zu den weiteren Inhaltsstoffen zählen neben den bereits ausführlich beschriebenen Tensiden insbesondere anorganische und organische Buildersubstanzen, Komponenten, welche die Wiederanschmutzung des textilen Gewebes verhindern (soil repellents), und Vergrauungsinhibitoren, alkalische Salze, Bleichmittel und Bleichaktivatoren, Schauminhibitoren, textilweichmachende Stoffe, neutrale Salze sowie Farb- und Duftstoffe.

Als anorganische Buildersubstanzen eignen sich neben den herkömmlichen Phosphaten insbesondere Alumosilikate vom Zeolith-Typ. Der eingesetzte feinkristalline, synthetische und gebundenes Wasser enthaltende Zeolith ist vorzugsweise Zeolith NaA in Waschmittelqualität. Geeignet sind jedoch auch Zeolith X und Zeolith P sowie Mischungen aus A und X und/oder P.

Geeignete Substitute bzw. Teilsubstitute für Phosphate und Zeolithe sind kristalline, schichtförmige Natriumsilikate der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung EP-A-0 164 514 beschrieben. Bevorzugte kristalline Schichtsilikate sind solche, in denen M für Natrium steht und x die Werte 2 oder 3 annimmt. Insbesondere sind sowohl β- als auch δ-Natriumdisilikate Na₂Si₂O₅·yH₂O bevorzugt.

Brauchbare organische Gerüstsubstanzen sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 12000 und insbesondere 50000 bis 100000. Insbesondere bevorzugt sind auch biologisch abbaubare Terpolymere, beispielsweise solche, die als Monomere Salze der Acrylsäure und der Maleinsäure sowie Vinylalkohol bzw. Vinylalkohol-Derivate (DE 43 00 772) oder die als Monomere Salze der Acrylsäure und der 2-Alkylallylsulfonsäure sowie Zucker-Derivate (DE 42 21 381) enthalten.

Weitere geeignete Buildersysteme sind Oxidationsprodukte von carboxylgruppenhaltigen Polyglucosanen und/oder deren wasserlösliche Salze, wie sie beispielsweise in der internationalen Patentanmeldung WO-A-93/08251 beschrieben werden oder deren Herstellung in der intemationalen Patentanmeldung WO-A-93/16110 beschrieben wird.

Ebenso sind als weitere bevorzugte Buildersubstanzen auch die bekannten Polyasparaginsäuren bzw. deren Salze und Derivate zu nennen.

Weitere geeignete Buildersubstanzen sind Polyacetale, die durch Umsetzung von Dialdehyden mit Polyolcarbonsäuren, welche 5 bis 7 C-Atome und mindestens 3 Hydroxylgruppen aufweisen, beispielsweise wie in der europäischen Patentanmeldung EP-A-0 280 223 beschrieben, erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Die anorganischen und/oder organischen Buildersubstanzen werden vorzugsweise in Mengen von etwa 10 bis 60 Gew.-%, insbesondere von 15 bis 50 Gew.-%, in den erfindungsgemäß hergestellten Wasch- und Reinigungsmittel eingesetzt.

Zusätzlich können die Mittel auch Komponenten enthalten, welche die Öl- und Fettauswaschbarkeit aus Textilien positiv beeinflussen. Dieser Effekt wird besonders deutlich, wenn ein Textil verschmutzt wird, das bereits vorher mehrfach mit einem erfindungsgemäßen Waschmittel, das diese öl- und fettlösende Komponente enthält, gewaschen wird. Zu den bevorzugten öl- und fettlösenden Komponenten zählen beispielsweise nichtionische Celluloseether wie Methylcellulose und insbesondere Methylhydroxypropylcellulose mit einem Anteil an Methoxyl-Gruppen von 15 bis 30 Gew.-% und an Hydroxypropoxyl-Gruppen von 1 bis 15 Gew.-%, jeweils bezogen auf den nichtionischen Celluloseether, sowie die aus dem Stand der Technik bekannten Polymere der Phthalsäure und/oder der Terephthalsäure bzw. von deren Derivaten, insbesondere Polymere aus Ethylenterephthalaten und/oder Polyethylenglykolterephthalaten oder anionisch und/oder nichtionisch modifizierten Derivaten von diesen. Sie können bereits in geringen Mengen wirksam werden. Ihr Gehalt beträgt deshalb vorzugsweise 0,2 bis 10 Gew.-% und insbesondere bis 5 Gew.-%.

Vergrauungsinhibitoren haben die Aufgabe, den von der Faser abgelösten Schmutz in der Flotte suspendiert zu halten und so das Vergrauen der Wäsche zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw. Auch Polyvinylpyrrolidon ist geeignet. Bevorzugt werden jedoch Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, sowie Polyvinylpyrrolidon beispielsweise in Mengen von 0,1 bis 5 Gew.-%, bezogen auf die Gesamtrezeptur, eingesetzt.

Weitere geeignete Inhaltsstoffe der Mittel sind wasserlösliche anorganische Salze wie Bicarbonate, Carbonate, amorphe Silikate oder Mischungen aus diesen; insbesondere werden Alkalicarbonat und amorphes Alkalisilikat, vor allem Natriumsilikat mit einem molaren Verhältnis Na₂O : SiO₂ von 1:1 bis 1:4,5, vorzugsweise von 1:2 bis 1:3,5, eingesetzt. Der Gehalt der Mittel an Natriumcarbonat beträgt dabei vorzugsweise bis zu 20 Gew.-%, vorteilhafterweise zwischen 5 und 15 Gew.-%. Der Gehalt der Mittel an Natriumsilikat beträgt im allgemeinen bis zu 10 Gew.-% und vorzugsweise zwischen 2 und 8 Gew.-%.

Die amorphen Silikate sind ebenso wie einige im Handel erhältlichen Compounds aus Carbonaten und amorphen Silikaten geeignet, die üblichen Buildersubstanzen wie Phosphat, Zeolith und kristalline Schichtsilikate teilweise oder ganz zu ersetzen. Werden derartige Substanzen eingesetzt, so kann ihr Gehalt auch über die oben angegebenen Mengen für Carbonate und amorphe Silikate hinausgehen. Hierbei liegen Gehalte bis 40 Gew.-% oder sogar 60 Gew.-% durchaus im Rahmen der Erfindung.

Gemäß der deutschen Patentanmeldung DE 43 19 578 können Alkalicarbonate auch durch schwefelfreie, 2 bis 11 Kohlenstoffatome und gegebenenfalls eine weitere Carboxyl- und/oder Aminogruppe aufweisende Aminosäuren und/oder deren Salze ersetzt werden. Im Rahmen dieser Erfindung ist es dabei bevorzugt, daß ein teilweiser bis vollständiger Austausch der Alkalicarbonate durch Glycin bzw. Glycinat erfolgt.

Beim Einsatz in maschinellen Waschverfahren kann es von Vorteil sein, den Rezepturen übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, gegebenenfalls silanierter Kieselsäure oder Bistearylethylendiamid. Es hat sich als vorteilhaft erwiesen, Gemische aus verschiedenen Schauminhibitoren zu verwenden, z.B. solche aus Silikonen, Paraffinen oder Wachsen. Vorzugsweise sind Schauminhibitoren, insbesondere Silikon- oder Paraffin-haltige Schauminhibitoren, an eine granulare, in Wasser lösliche bzw. dispergierbare Trägersubstanz gebunden. Insbesondere sind dabei Mischungen aus Paraffinen und Bistearylethylendiamiden bevorzugt.

Als Salze von Polyphosphonsäuren werden vorzugsweise die neutral reagierenden Natriumsalze von beispielsweise 1-Hydroxyethan-1,1-diphosphonat, Diethylentriaminpentamethylenphosphonat oder Ethylendiamintetramethylenphosphonat in Mengen von 0,1 bis 1,5 Gew.-% verwendet.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis und Streptomyces griseus gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase oder Protease und Cellulase oder aus Cellulase und Lipase oder aus Protease, Amylase und Lipase oder Protease, Lipase und Cellulase, insbesondere jedoch Cellulase-haltige Mischungen von besonderem Interesse. Auch Peroxidasen oder Oxidasen haben sich in einigen Fällen als geeignet erwiesen. Die Enzyme können an Trägerstoffen adsorbiert und/oder in Hüllsubstanzen eingebettet sein, um sie gegen vorzeitige Zersetzung zu schützen. Der Anteil der Enzyme, Enrymmischungen oder Enzymgranulate kann beispielsweise etwa 0,1 bis 5 Gew.-%, vorzugsweise 0,1 bis 2 Gew.-% betragen.

Komponenten, die die Wiederanschmutzung des textilen Gewebes verhindern (soil repellents) sind insbesondere solche Verbindungen, die das Absetzen der während des Waschvorgangs abgelösten Schmutzpartikel verhindern und so das Auftreten eines sog. Grauschleiers vermeiden, ohne dabei die Enzymaktivität und auch die Waschleistung zu beeinträchtigen. Derartige Komponenten sind in der Regel polymere und copolymere Verbindungen, wie Polyester aus aliphatischen und/oder aromatischen Dicarbonsäuren und Glykolen und/oder Polyolglykolen.

Die farbigen Teilchen können optische Aufheller z. B. Derivate der Diaminostilbendisulfonsäure bzw. deren Alkalimetallsalze, enthalten. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden.

Die für die Einarbeitung in ein Wasch- und Reinigungsmittel geeigneten durchgefärbten Teilchen können beliebige Teilchen sein, die eine oder mehrere der oben beschriebenen Komponenten enthalten können. Bevorzugt liegen die Teilchen als Compounds vor, d. h. als bereits vorkonfektionierte Gemische aus einzelnen Ausgangsstoffen. Besonders bevorzugt werden Tensidcompounds eingesetzt, insbesondere aniontensidhaltige Compounds, die auch nichtionische, amphotere oder kationische Tenside enthalten können. Die Tensidcompounds weisen üblicherweise einen Tensidgehalt von mindestens 10 Gew.-%, vorzugsweise mindestens 40 Gew.-%, besonders bevorzugt 60 bis 95 Gew.-%, bezogen auf das Compound, auf. Es ist nicht erforderlich, daß die farbigen Teilchen neben dem Färbemittel auch Oxidationsmittel enthalten. Dieses kann als separate Komponente vorliegen.

In einer bevorzugten Ausführungsform der Erfindung stellen die farbigen Teilchen aniontensidhaltige Compounds dar, welche verschiedene Aniontenside - beispielsweise Alkylsulfate und Alkylbenzolsulfonate und/oder Seife oder Alkylsulfate und sulflerte Fettsäureglycerinester - und/oder Aniontenside in Kombination mit Niotensiden - beispielsweise Alkylsulfate und ethoxylierte Fettalkohole oder Alkylsulfate, Alkylbenzolsulfonate, ethoxylierte Fettalkohole und/oder Alkylglykoside oder Alkylsulfate, Seife, ethoxylierte Fettalkohole und Glucamide - enthalten. Dabei handelt es sich vorzugsweise um Compounds, welche Aniontenside und Niotenside im Gewichtsverhältnis von 10:1 bis 1:1 enthalten.

In einer weiteren Ausführungsform der Erfindung stellen die farbigen Teilchen niotensidhaltige Compounds dar, welche verschiedene nichtionischen, in der Regel flüssigen Tenside im Gemisch mit festen Bestandteilen, wie z. B. Buildem und anorganische Salzen enthalten. Als nichtionische Tenside sind bevorzugt ethoxylierte Fettalkohole und/oder Alkylglykoside enthalten. Als Builder eignen sich die voranstehend beschriebenen Builder, wie z. B. Zeolithe, amorphe und kristalline Silikate und Polycarboxylate.

Die farbigen für die Einarbeitung in ein Wasch- und Reinigungsmittel geeigneten Teilchen können nach bekannten Verfahren zur Herstellung von pulverförmigen Wasch- und Reinigungsmitteln hergestellt werden, wie z. B. Sprühtrocknung, Granulieren und Extrudieren.

Das Sprühtrocknungsverfahren ist ein bekanntes Verfahren, das sich insbesondere zur Herstellung von pulverförmigen Wasch- und Reinigungsmitteln mit Schüttgewichten von etwa 300 bis 700 g/l eignet. Bei der Sprühtrocknung kann das Färbemittel vor dem Sprühprozeß zum Slurry dazugegeben und anschließend zusammen mit den übrigen Bestandteilen getrocknet werden. Mit diesem Verfahren können besonders gleichmäßig durchgefärbte Teilchen erhalten werden. Es ist aber auch möglich, zur Anfärbung der sprühgetrockneten Teilchen das Färbemittel in nichtionischem Tensid zu lösen und diese Lösung in an sich bekannter Weise auf die sprühgetrockneten Teilchen aufzusprühen.

In einer weiteren Ausführungsform können die Teilchen durch Agglomerieren hergestellt werden. Dazu werden die einzelnen Komponenten und das Färbemittel in einen üblichen Mischer gegeben und der Agglomeration unterworfen.

Es ist auch möglich, die farbigen Teilchen durch Strangpressen herzustellen, wie dies beispielsweise in den europäischen Patentanmeldungen EP-A-0 339 996, EP-A-0 420 317 oder der internationalen Patentanmeldung WO-A-93/23523 oder dem europäischen Patent EP-B-0 486 592 beschrieben wird. In dieser Verfahrensvariante wird das Färbemittel zur Extrudiermasse gegeben.

In einer weiteren Ausführungsform der Erfindung werden die Teilchen durch Granulierung mit gleichzeitiger Trocknungsmöglichkeit, vorteilhafterweise nach einem in einer Wirbelschicht ablaufenden Verfahren, wie es in der internationalen Anmeldung WO 93/04162 beschrieben ist, hergestellt.

Ein weiterer Gegenstand der vorliegenden Erfindung ist ein Verfahren zum Waschen von Wäsche in Gegenwart von Wasser, das dadurch gekennzeichnet ist, daß ein erfindungsgemäßes Wasch- und Reinigungsmittel verwendet wird, die Waschlauge nach dem Auflösen des Wasch- und Reinigungsmittels gefärbt wird und diese Färbung bei in Waschverfahren üblichen Temperaturen von 30°C bis 95°C nach einer Zeit von 5 bis 10 Minuten verschwindet. Zur Durchführung dieses Verfahrens wird ein Wasch- und Reinigungsmittel, das die eingefärbten Teilchen enthält oder aus diesen besteht, in an sich bekannter Weise in die Einspülkammer einer üblichen Waschmaschine gegeben. Das zugeführte Wasser löst das Mittel auf, die Waschlauge wird durch das Färbemittel zunächst gefärbt. Nach kurzer Zeit, etwa 5 bis 10 Minuten, entfärbt sich die Waschlauge wieder, was auf die Reaktion zwischen dem Färbemittel und dem Oxidationsmittel zurückzuführen ist.

### Beispiele

Die in der Tabelle wiedergebene Rezeptur wurde verwendet um Farblösungen zu entfärben. Die Zeit bis zur vollständigen Entfärbung, d.h. bis mit dem Auge keine Färbung mehr zu erkennen war, wurde gemessen.

**Tabelle 1**

| **Komponente** | **Menge/Gew.-%** |
|---|---|
| C₁₂₋₁₈-Fettalkoholsulfat-Na-Salz | 10 |
| C₁₂₋₁₈-Fettalkohol + 7 EO-Einheiten | 8 |
| C_{12/18}-Fettsäureseife, Na-Salz | 2 |
| Zeolith¹ | 25 |
| Soda | 15 |
| Polycarboxylat² | 5 |
| Komplexierungsmittel³ | 0,5 |
| Na-Perborat-Tetrahydrat | 25 |
| TAED (Pulver krist.) | 6 |
| Silikon-Schauminhibitor | 0,6 |
| Protease⁴ | 0,4 |
| Wasser, Salze aus Rohstoffen | ad 100 |

| | |
|---|---|
| 1 Sasil® (Hersteller Henkel KGaA) | |
| 2 Sokalan® CP 5 (Hersteller BASF AG) | |
| 3 Turpinal® 2 NZ (Hersteller Henkel KGaA) | |
| 4 BLAP® 200 (Hersteller Biozym GmbH) | |

### Entfärben von Farblösungen

Als Farblösungen wurden Lösungen von verschiedenen Färbemitteln verwendet. Die Zeit bis zur Entfärbung, d. h. bis mit dem Auge keine Färbung mehr zu erkennen war, ist in der folgenden Tabelle 2 dargestellt.

**Tabelle 2**

| **Färbemittel** | | **Zeit/Min.** |
|---|---|---|
| a) | Basacid® grün 970 (0,01 Gew.-%ig) | 4 |
| b) | Pigmosol® grün 870 (0,005 Gew.-%ig) | keine Entfärbung |
| c) | Basovit® grün 876 (0,005 Gew.-%ig) | keine Entfärbung |
| d) | Basacid® grün 970 (0,01 Gew.-%ig) + Sandolan® Blau E-HRL (0,005 Gew.-%ig) | blaue Färbung* |
| e) | Basacid® grün 970 (0,005 Gew.-%ig) + Sandolan® Blau E-HRL (0,0015 Gew.-%ig) | blaue Färbung* |

| | | |
|---|---|---|
| * nach 4 Minuten war das grüne Färbemittel visuell nicht mehr zu erkenne | | |

### Verfärbung der Wäsche

Ein Waschmittel, das die in Tabelle 1 wiedergegebenen Komponenten sowie jeweils eines der in Tabelle 2 genannten Färbemittel enthielt, wurde nach einem üblichen Sprühtrocknungsverfahren hergestellt. Das Färbemittel wurde der zu versprühenden Aufschlämmung in einer solchen Menge zugesetzt, daß im Endprodukt 0,005 Gew.-% enthalten waren.

Weiße Baumwolltextilien wurden 25 mal bei 90°C unter Einsatz von 150 g des Waschmittels pro Waschgang gewaschen. Die Verfärbung wurde visuell und meßtechnisch nach DIN 5033 sowie der Richtlinie RAL-RG 992 "Gütesicherung sachgemäße Wäschepflege" bestimmt.

Mit Färbemittel a) wurde keine Grünverfärbung der Textilien im Vergleich zum Waschergebnis mit färbemittelfreiem Pulver festgestellt.

Mit Färbemittel b) wurde die Wäsche intensiv grün. Mit Färbemittel c) erhielt die Wäsche einen deutlichen, aus Verbrauchersicht nicht akzeptablen Grünstich.

Mit den Färbemitteln d) und e) wurde kein visuell erkennbarer Effekt festgestellt. Der zugesetzte Blautöner Sandolan® Blau E-HRL hatte eine aufhellende Wirkung, eine Grünverfärbung durch das Basacid® grün 970 war nicht sichtbar.

## Patentansprüche

1. Tensid-, builder-, bleichmittel- und bleichaktivatorhaltiges Wasch- und Reinigungsmittel, das ein farbiges Teilchen, enthaltend ein Färbemittel, welches im Waschprozeß teilweise oder vollständig oxidativ zerstört wird, enthält, **dadurch gekennzeichnet, daß** das farbige Teilchen Tensid sowie gegebenenfalls Builder, Bleichmittel und/oder Bleichaktivator enthält.

2. Mittel nach Anspruch 1, **dadurch gekennzeichnet, daß** das im farbigen Teilchen enthaltene Färbemittel in Wasser oder flüssigen organischen Substanzen löslich ist.

3. Mittel nach Anspruch 1 oder 2, **dadurch gekennzeichnet, daß** das Färbemittel und das Bleichmittel zum Entfärben des Färbemittels in einem Gewichtsverhältnis bis etwa 1 zu 500 vorliegen.

4. Mittel nach einem der Ansprüche 1 bis 3, **dadurch gekennzeichnet, daß** das farbige Teilchen anionische, nichtionische und/oder amphotere Tenside enthält.

5. Mittel nach einem der Ansprüche 1 bis 4, **dadurch gekennzeichnet, daß** das farbige Teilchen ein Aniontensidcompound ist, enthaltend eines oder mehrere anionische Tenside, ggf. im Gemisch mit anorganischen Salzen oder Buildermaterialien.

6. Mittel nach einem der Ansprüche 1 bis 5, **dadurch gekennzeichnet, daß** das farbige Teilchen ein nichtionisches Tensid-haltiges Compound ist, enthaltend eines oder mehrere nichtionische Tenside im Gemisch mit festen Buildem und/oder anorganische Salzen.

7. Mittel nach einem der Ansprüche 1 bis 6, **dadurch gekennzeichnet, daß** das farbige Teilchen dadurch erhältlich ist, daß die einzelnen Komponenten und das Färbemittel in Wasser zu einem Slurry aufgeschlämmt und der Sprühtrocknung unterworfen werden.

8. Mittel nach einem der Ansprüche 1 bis 6, **dadurch gekennzeichnet, daß** das farbige Teilchen dadurch erhältlich ist, daß die einzelnen Komponenten einschließlich des Färbemittels in an sich bekannter Weise agglomeriert werden.

9. Mittel nach einem der Ansprüche 1 bis 6, **dadurch gekennzeichnet, daß** das farbige Teilchen dadurch erhältlich ist, daß die einzelnen Komponenten einschließlich des Färbemittels in einen Extruder gegeben werden und in an sich bekannter Weise dem Strangpressen unterworfen werden.

10. Mittel nach einem der Ansprüche 1 bis 6, **dadurch gekennzeichnet, daß** das farbige Teilchen dadurch erhältlich ist, daß die einzelnen Komponenten einschließlich des Färbemittels in an sich bekannter Weise granuliert werden.

11. Verfahren zum Waschen von Wäsche in Gegenwart von Wasser, **dadurch gekennzeichnet, daß** ein Wasch- und Reinigungsmittel gemäß einem der Ansprüche 1 bis 10 verwendet wird, die Waschlauge nach dem Auflösen des Wasch- und Reinigungsmittels gefärbt wird und diese Färbung bei in Waschverfahren üblichen Temperaturen von 30°C bis 95°C nach einer Zeit von 5 bis 10 Minuten verschwindet.

## Claims

1. Surfactant-, builder-, bleach- and bleach- activator-containing washing and cleaning composition which comprises a coloured particle comprising a colorant which is partially or completely oxidatively destroyed in the washing process, **characterized in that** the coloured particle comprises surfactant and optionally builder, bleach and/or bleach activator.

2. Composition according to Claim 1, **characterized in that** the colorant present in the coloured particle is soluble in water or liquid organic substances.

3. Composition according to Claim 1 or 2, **characterized in that** the colorant and the bleach for decolouring the colorant are present in a weight ratio up to about 1 to 500.

4. Composition according to one of Claims 1 to 3, **characterized in that** the coloured particle comprises anionic, nonionic and/or amphoteric surfactants.

5. Composition according to one of Claims 1 to 4, **characterized in that** the coloured particle is an anionic surfactant compound comprising one or more anionic surfactants, optionally in a mixture with inorganic salts or builder materials.

6. Composition according to one of Claims 1 to 5,
**characterized in that** the coloured particle is a nonionic surfactant-containing compound comprising one or more nonionic surfactants in a mixture with solid builders and/or inorganic salts.

7. Composition according to one of Claims 1 to 6, **characterized in that** the coloured particle is obtainable by suspending the individual components and the colorant in water to give a slurry and subjecting it to spray-drying.

8. Composition according to one of Claims 1 to 6, **characterized in that** the coloured particle is obtainable by agglomerating the individual components including the colorant in a manner known per se.

9. Composition according to one of Claims 1 to 6, **characterized in that** the coloured particle is obtainable by placing the individual components including the colorant into an extruder and subjecting them to extrusion in a manner known per se.

10. Composition according to one of Claims 1 to 6, **characterized in that** the coloured particle is obtainable by granulating the individual components including the colorant in a manner known per se.

11. Process for washing laundry in the presence of water, **characterized in that** a washing and cleaning composition according to one of Claims 1 to 10 is used, the wash liquor becomes coloured following dissolution of the washing and cleaning composition and this coloration disappears at temperatures, customary in the washing process, of from 30°C to 95°C after a time of from 5 to 10 minutes.

## Revendications

1. Agent de lavage et de nettoyage contenant des tensio-actifs, des builders, des agents de blanchiment et des activateurs de blanchiment, qui contient une particule colorée contenant un colorant, lequel est détruit partiellement ou complètement par oxydation dans le processus de lavage, **caractérisé en ce que** la particule colorée contient un agent tensio-actif ainsi qu'éventuellement un builder, un agent de blanchiment et/ou un activateur de blanchiment.

2. Agent selon la revendication 1, **caractérisé en ce que** le colorant contenu dans la particule colorée est soluble dans l'eau ou des substances organiques liquides.

3. Agent selon la revendication 1 ou 2, **caractérisé en ce que** le colorant et l'agent de blanchiment pour décolorer le colorant sont présents dans un rapport pondéral allant jusqu'à 1 à 500.

4. Agent selon l'une quelconque des revendications 1 à 3, **caractérisé en ce que** la particule colorée contient des tensio-actifs anioniques, non ioniques et/ou amphotères.

5. Agent selon l'une quelconque des revendications 1 à 4, **caractérisé en ce que** la particule colorée est un composé tensio-actif anionique, contenant un ou plusieurs tensio-actifs anioniques, éventuellement en mélange avec des matières de builder ou sels inorganiques.

6. Agent selon l'une quelconque des revendications 1 à 5, **caractérisé en ce que** la particule colorée est un composé contenant un tensio-actif, non ionique, contenant un ou plusieurs tensio-actifs non ioniques en mélange avec des builders solides et/ou sels inorganiques.

7. Agent selon l'une quelconque des revendications 1 à 6, **caractérisé en ce que** la particule colorée peut être obtenue en mettant les composants individuels et le colorant en suspension dans de l'eau, en obtenant une suspension et en la soumettant à un séchage par pulvérisation.

8. Agent selon l'une quelconque des revendications 1 à 6, **caractérisé en ce que** la particule colorée peut être obtenue en agglomérant d'une manière connue en elle-même, les composants individuels, le colorant inclus.

9. Agent selon l'une quelconque des revendications 1 à 6, **caractérisé en ce que** la particule colorée peut être obtenue en introduisant les composants individuels, le colorant inclus, dans une extrudeuse, et en les soumettant d'une manière connue en elle-même, à l'extrusion.

10. Agent selon l'une quelconque des revendications 1 à 6, **caractérisé en ce que** la particule colorée peut être obtenue en granulant d'une manière connue en elle-même, les composants individuels, le colorant inclus.

11. Procédé de lavage de linge en présence d'eau, **caractérisé en ce qu'**un agent de lavage et de nettoyage selon l'une des revendications 1 à 10 est employé, la lessive de lavage est colorée après dissolution de l'agent de lavage et de nettoyage, et cette coloration disparaît aux températures habituelles de 30°C à 95°C dans le procédé de lavage, après une durée de 5 à 10 minutes.
